# FASCICULE DE BREVET EUROPEEN

(11) **EP 0 893 388 B1**
(45) Date de publication et mention de la délivrance du brevet: **12.06.2002**
(21) Numéro de dépôt: 97810530.2
(22) Date de dépôt: 24.07.1997
(51) Int. Cl.: B65H 75/36

(54) **Dispositif de réglage de hauteur d'un moyen de pose dans un panier de stockage d'un élément enroulable**
Höhenregelvorrichtung eines Ablagearmes in einem Lagerkäfig für Wickelgut
Height control device of a positioning member in a storage rack of winding material

(43) Date de publication de la demande: 27.01.1999
(73) Titulaire: Plumettaz S.A., 1880 Bex (CH)
(72) Inventeur: Wacinski, André, 1869 Massongex (CH)
(74) Mandataire: WILLIAM BLANC & CIE

(56) Documents cités:
- EP-A- 0 296 860
- WO-A-95/31392
- FR-A- 2 371 372

## Description

La présente invention concerne l'enroulement de câbles ou de tous autres éléments enroulables, tel que boyaux, tuyaux, tubes ou autres profilés dont le stockage, notamment un stockage intermédiaire en cours d'opération, s'effectue avantageusement sous forme d'enroulement.

Le stockage de tels éléments se fait avantageusement dans un panier de stockage, tel que décrit dans la demande W0 95/31392. Le dispositif de stockage décrit dans la demande précitée comprend essentiellement: un panier de stockage formé notamment par une paroi externe, disposée sur le pourtour d'un fond servant de base d'enroulement, un moyen de guidage, un moyen de pose fixe ou rotatif, destiné à conduire angulairement l'élément à enrouler depuis le moyen de guidage vers le panier de stockage, ledit dispositif ne comportant aucun moyen motorisé d'entraînement du moyen de pose.

Dans le cas où le moyen de pose est rotatif, ce dernier est constitué d'au moins un segment tubulaire, essentiellement radial, s'étendant depuis un endroit proche d'une extrémité du moyen de guidage jusque dans le panier de stockage, ledit segment tubulaire étant pivotant autour d'un axe correspondant à l'axe du dispositif.

Avantageusement, ce dispositif comprend un moyen de réglage en hauteur de l'extrémité du segment tubulaire dans le panier.

Le moyen de réglage en hauteur décrit dans la demande précitée est disposé sur l'axe du dispositif et agit sur l'ensemble du moyen de pose rotatif, respectivement du segment tubulaire, qui dans le cas considéré est rigide. Il est prévu que ce moyen de réglage en hauteur soit commandé manuellement ou automatiquement.

Cette dernière disposition présente certains inconvénients à l'utilisation. Dans le cas où la commande est manuelle, elle nécessite un opérateur continuellement attentif à ce que l'élément s'enroule convenablement dans le panier; ceci constitue un coût supplémentaire pour un travail très peu gratifiant. Dans le cas où la commande est automatique, elle peut être directement progressive, c'est-à-dire que la hauteur du segment tubulaire augmente régulièrement en fonction de la quantité d'élément déjà stockée, soit généralement en fonction du nombre de tours effectués par le segment tubulaire. Dans ce cas, le rapport de commande de variation de hauteur en fonction du nombre de tours doit être adapté au diamètre ou à une dimension de l'élément à enrouler. Une autre possibilité est de relever la hauteur de la quantité d'élément stockée dans le panier et de commander la hauteur du segment tubulaire en fonction de cette hauteur relevée afin d'avoir une pose régulière. Cette possibilité nécessite des moyens de mesure de hauteur, respectivement des moyens de palpage ou de détection coûteux et nécessitant un appareillage complexe.

Un but de l'invention est donc de proposer un dispositif de réglage en hauteur du moyen de pose, respectivement du segment tubulaire ne rencontrant pas les inconvénients mentionnés du dispositif décrit.

Par sa construction particulière, ce dispositif de réglage en hauteur est autorégulateur, c'est-à-dire qu'il est directement commandé par l'élément à enrouler, respectivement la rigidité longitudinale de l'élément à enrouler, qui s'appuie sur le fond du panier de stockage ou sur les spires déjà stockées.

Selon une première forme d'exécution de l'invention, il est possible de s'affranchir des moyens de réglage de hauteur de l'ensemble du moyen de pose prévus dans la demande précitée.

Selon une autre forme d'exécution de l'invention, le dispositif autorégulateur est associé à un moyen de réglage en hauteur de l'ensemble des moyens de pose et commande ceux-ci, un réglage grossier séquentiel étant établi par ces derniers alors qu'un réglage fin est obtenu par le dispositif autorégulateur.

Un autre but de l'invention est de proposer un dispositif de stockage muni d'un tel dispositif de réglage de hauteur.

Encore un autre but de l'invention est de proposer un procédé de fabrication d'un élément allongé de grande longueur utilisant deux dispositifs de stockage comme mentionnés.

Enfin, un autre but de l'invention est de proposer des utilisations particulières dudit dispositif de stockage muni d'un dispositif de réglage de hauteur comme mentionné.

Afin d'atteindre ces buts, il est proposé un dispositif de réglage de hauteur comme décrit dans les revendications 1 à 8, un dispositif de stockage comme décrit dans les revendications 9 et 10, un procédé de fabrication comme décrit dans les revendications 11 à 13; des utilisations particulières décrites dans les revendications 14 et 15 correspondent aux mêmes utilisations mentionnées dans la demande précédente.

Dans la description détaillée qui suit de deux formes d'exécution de l'invention, celle-ci est décrite en se référant au domaine d'application des câbles. L'homme du métier comprendra toutefois que pour d'autres types d'utilisation, il suffit de remplacer la mot « câble » par « élément enroulable », cet élément pouvant être par exemple un boyau, un tuyau, un tube ou un profil quelconque, en n'importe quel matériau, mais ayant une rigidité longitudinale suffisante pour l'actionnement du moyen de pose rotatif et dont le stockage s'effectue avantageusement sous forme d'enroulement. Cette description est à considérer en regard du dessin annexé comportant les figures où:
la figure 1 montre un panier de stockage muni d'un moyen de pose dont la hauteur est autorégulée selon une première forme d'exécution de l'invention,
la figure 2 montre un autre panier de stockage muni d'un moyen de pose dont la hauteur est autorégulée selon une deuxième forme d'exécution de l'invention.
la figure 3 montre une variante d'exécution d'un moyen de pose autorégulant, et
les figures 4A à 4F montrent différentes étapes d'une utilisation particulière de paniers de stockage selon l'invention.

Le panier de stockage 1 de la figure 1 est assez similaire à celui décrit comme deuxième forme d'exécution en figure 2 dans la demande précitée. Il est de forme essentiellement cylindrique, ayant une section droite transversale à l'axe X en forme de couronne circulaire. Il est constitué essentiellement d'un fond 10, unissant deux parois latérales, une paroi externe 11 et une paroi interne 12, ces deux parois étant verticales ou inclinées. Le fond 10 et/ou une ou les deux parois 11 et 12 peuvent présenter une surface pleine et uniforme ou une surface en treillis. La paroi externe 11 s'élève depuis le fond 10 sur lequel elle est fixée, jusqu'à une hauteur donnée, permettant de procurer un appui latéral au câble à enrouler. La paroi externe 11 supporte une première structure de support 13, représentée ici de forme conique et destinée à supporter un moyen de guidage 14 apte à pivoter autour d'une bague de guidage 14A pivotante fixée coaxialement à l'axe X du panier 1 sur la structure support 13. De manière similaire, la paroi interne 12 s'élève depuis le fond 10, auquel elle est également fixée, jusqu'à une hauteur donnée. La paroi interne supporte une autre structure de support 15, représentée ici de forme conique, servant essentiellement à supporter les moyens de pose 2 en rotation. Les moyens de pose 2 sont constitués ici d'un tube de pose 20, dont l'orifice supérieur 21 est coaxial à l'axe X et en face de l'orifice inférieur du moyen de guidage 14, respectivement de la bague de guidage pivotante 14A, alors que l'orifice inférieur 22 du tube 20 est disposé de manière générale dans l'espace de stockage limité par les parois 11, 12 et le fond 10. L'orifice 22 est orienté de manière générale afin de permettre un enroulement correct de l'élément 3 dans ledit espace de stockage lors de l'introduction de l'élément dans le dispositif de stockage, ainsi qu'un déroulement correct dudit élément lors de son extraction dudit dispositif de stockage. Le tube de pose 20 est supporté par une structure 23, fixée à un palier 24 pivotant relativement à la structure de support 15. De manière préférentielle, le moyen de pose 2 comporte en outre une masse d'équilibrage ainsi que des moyens de freinage (non représentés) disposés dans le palier 24. Les moyens de pose 2 sont décrits ici comme étant constitués d'un tube; on doit comprendre qu'il peut aussi s'agir d'un assemblage d'une pluralité de portions de tubes ou d'anneaux disposés de manière à guider le câble lors de sa pose dans le, ou de son retrait du panier.

De manière préférentielle, le panier de stockage 1, les moyens de pose 2 ainsi que le tube de guidage 14 sont munis de moyens d'ouverture latéraux, schématisés par 16, 17, 17A, 24B, et 24A sur la figure, permettant d'introduire ou d'extraire latéralement le câble du système, ces moyens d'ouverture, pouvant éventuellement être obturés, sont décrits plus précisément dans la demande précitée. Comme décrit jusqu'à maintenant, le dispositif correspond essentiellement à celui décrit dans la demande précitée.

Le moyen de réglage en hauteur 4 selon une première forme d'exécution de la présente invention est constitué essentiellement par la portion inférieure 20A du tube de pose 20 qui est pivotante autour d'un axe Y coaxial à une portion centrale 20B de la longueur du tube 20. A cet effet, le tube de pose 20 est muni d'une garniture pivotante 40 disposée entre la portion centrale 20B du tube 20 et sa portion inférieure 20A. La garniture pivotante 40, de technique connue, est constituée de deux portions, 40A et 40B, fixées respectivement aux portions 20A et 20B du tube 20, des moyens de pivotement 41, par exemple à billes, permettant à chacune des deux dites portions de pivoter entre elles, respectivement à la portion inférieure 20A du tube 20 de pivoter autour de la portion centrale 20B du même tube de pose.

Afin de permettre aussi une introduction ou une extraction latérale de l'élément 3, la garniture pivotante 40 est aussi munie d'une ouverture latérale 46, pouvant éventuellement être obturée.

Lors du chargement du panier de stockage 1 par un câble 3, un moyen d'entraînement de câble, non représenté, pousse le câble dans le tube de guidage 14, il en ressort par la bague de guidage 14A pour pénétrer dans le tube de pose 20 par son extrémité supérieure 21 et en ressortir par son extrémité inférieure 22 et aller se poser sur le fond 10 du panier de stockage 1. Comme expliqué dans la demande mentionnée précédemment, de par la rigidité du câble 3, celui-ci, s'appuyant par l'intérieur de la portion proche de l'orifice 22 de la portion d'extrémité 20A, repousse le tube de pose 20 vers l'arrière, le faisant pivoter autour de l'axe X, ce qui amène à une pose en boucles ou spires successives du câble 3 dans l'espace de stockage du panier de stockage. Lorsqu'un certain nombre de spires ont été déposées sur le fond 10 du panier, la hauteur nécessaire entre l'orifice 22 de l'extrémité inférieure 20A du tube 20 et la spire à poser n'est plus suffisante pour une pose correcte. C'est alors que, toujours sous l'effet de la rigidité du câble 3, la portion inférieure 20A du tube 20 se met à pivoter légèrement autour de l'axe Y, par la garniture pivotante 40 décrite plus haut, afin de conserver une hauteur de pose relativement constante. Ce mouvement tend donc à élever l'orifice 22 relativement au fond 10 du panier. On remarque sur la figure que la garniture pivotante est munie de moyens de compensation 42, figurés ici par deux contrepoids, disposés de manière à équilibrer la masse propre de la portion de tube 20A autour de l'axe Y. Les moyens de pivotement 41 de la garniture 40 peuvent être en outre munis d'un moyen de freinage de pivotement afin d'amortir le mouvement de pivotement de la portion de tube 20A et d'éviter les instabilités. On remarque en outre sur la figure, que la portion de tube 20A est évasée vers l'orifice 22, en forme de tronc de cône ou de trompette, afin que l'orifice 22 soit toujours correctement aligné pour une pose correcte du câble 3. L'amplitude de réglage possible par un tel dispositif dépend essentiellement de la longueur de la portion coudée de la portion de tube 20A la plus proche de l'orifice 22 ainsi que de l'angle d'ouverture du tronc de cône ou de la trompette.

Ainsi, la hauteur de l'orifice 22 de sortie de la portion inférieure 20A du tube de pose 20 est réglée de manière automatique, par le câble lui-même, respectivement la rigidité du câble, lors de sa pose dans l'espace de stockage du panier de stockage 1 par pivotement de l'extrémité inférieure 20A du tube de pose autour de l'axe Y. Dans le cas de l'introduction du câble dans le panier de stockage, le pivotement se fait de manière à relever l'orifice 22 relativement au fond 10 du panier en cours d'emmagasinage du câble. Le dispositif décrit est donc autorégulateur.

Lors du retrait du câble 3 du panier de stockage, les moyens d'entraînement sont actionnés en sens inverse, tirant le câble hors du moyen de guidage 14, respectivement hors du tube de pose 20, faisant que le tube de pose 20 se met automatiquement en rotation en sens inverse à celui de la pose. Dans ce cas aussi, la hauteur de l'orifice 22 se règle automatiquement, dans ce cas par un pivotement de l'extrémité inférieure 20A tendant à abaisser l'orifice 22.

La figure 2 montre une deuxième forme d'exécution du dispositif adapté pour un panier de stockage 1 de plus forte capacité, respectivement pour lequel les parois 11 et 12 sont plus hautes que précédemment laissant donc entre elles un espace de stockage plus important. Dans ce cas, la seule adaptation de hauteur de l'orifice 22 du tube de pose 20 par pivotement de la portion inférieure 20A au moyen de la garniture pivotante 40 peut ne pas être suffisante pour s'adapter à toute la hauteur de l'espace de stockage. Dans ce cas, on prévoit en plus un moyen de réglage de hauteur 43, monté sur le palier 24, apte à élever, respectivement abaisser l'ensemble du tube de pose 20 le long de l'axe X. Le moyen de réglage en hauteur 43, peut être de type mécanique, électrique ou hydraulique, et est de préférence commandé directement par la position angulaire de la portion inférieure 20A du tube de pose 20 autour de l'axe Y. A cet effet, la garniture pivotante 40 est munie d'un moyen de détection angulaire 44, de type connu, apte à enregistrer la position angulaire autour de l'axe Y de la portion 20A relativement à la portion 20B du tube de pose 20 et à envoyer un signal de commande par la liaison 45 au moyen de réglage de hauteur 43. Le moyen de détection angulaire peut être constitué par exemple de deux détecteurs, aptes à détecter respectivement une position décalée angulaire maximum et une position décalée angulaire minimum, la portion inférieure 20A pouvant donc pivoter entre ces deux positions, et à envoyer un signal de commande d'élévation au moyen de réglage de hauteur 43 lorsque le premier détecteur est activé, puis un signal d'arrêt d'élévation lorsque le deuxième détecteur est activé. On pourrait aussi n'avoir que le détecteur de position décalée angulaire maximum envoyant son signal, le moyen de réglage de hauteur 43 étant activé d'une certaine valeur fixe. Ainsi, lors de l'introduction du câble dans le panier de stockage, le moyen de réglage de hauteur 43 fixant le tube de pose 20 en position basse, une première adaptation de hauteur de l'orifice 22 est obtenue par le pivotement de la portion 20 A comme précédemment, et lorsque le détecteur 44 détecte que le pivotement a atteint la valeur maximum possible pour une pose correcte du câble, il commande une élévation du tube de pose 20 par les moyens de réglage de hauteur 43, ladite élévation provoquant un pivotement de la portion 20A en sens inverse qui revient vers sa position angulaire de départ, jusqu'à la fin de l'élévation du tube de pose 20, commandée par le deuxième détecteur ou se terminant après une course donnée. On a donc aussi un système autorégulateur de hauteur de l'orifice 22, un premier réglage fin étant obtenu par le pivotement de la portion 20A, suivi en fin de course par une adaptation générale de hauteur, suivie elle-même après cette adaptation d'un nouveau réglage fin par pivotement de la portion 20A. Le processus peut se répéter jusqu'à ce que l'espace de stockage soit complètement plein, indépendamment de la hauteur dudit espace de stockage. Le même processus s'applique en sens inverse lors du dévidage du câble hors du panier de stockage.

Deux formes d'exécution des moyens de détection angulaire 44 ont été décrites, mais il est évident que d'autres moyens idoines à cet effet peuvent être envisagés par l'homme du métier, aptes à fournir une commande de quelque type que ce soit, électrique, mécanique, pneumatique ou hydraulique aux moyens de réglage de hauteur 43.

La figure 3 montre une variante particulière de la portion d'extrémité 20A du tube de pose 20 lorsque ledit tube de pose, respectivement l'axe Y, s'étend perpendiculairement à l'axe X, dans le panier de stockage, soit généralement horizontalement, et non obliquement comme représenté sur les deux figures précédentes. Dans ce cas, il n'est pas nécessaire que la portion 20A soit évasée comme précédemment, une simple portion de tube coudée à 90° permettant alors d'obtenir le même effet de réglage de hauteur. Cette variante d'exécution est adaptable aux deux formes d'exécution décrites.

Un tel dispositif de réglage de hauteur de l'orifice 22 du tube de pose 20 est particulièrement adapté à un panier de stockage comme décrit, c'est-à-dire dans lequel le moyen de pose ne comporte aucun moyens motorisé d'entraînement, soit où c'est le câble de par sa rigidité longitudinale qui entraîne en rotation ledit moyen de pose. Toutefois rien n'empêcherait de disposer un tel dispositif de réglage de hauteur dans un panier ou autre dispositif de stockage dont le moyen de pose est entraîné de manière différente.

Un avantage d'un tel système de stockage de câble, déjà mentionné dans la demande précédente, est que, en disposant des ouvertures latérales sur tous les éléments du panier de stockage, il est possible d'introduire ou de retirer latéralement le câble dudit panier de stockage. Ainsi, en se reportant sur la figure 1 où de telles ouvertures ont été schématisées à titre d'exemple, on voit une ouverture 16 sur la paroi extérieure 12 ainsi que sur la structure de support 13, une ouverture latérale 17 du tube de guidage 14 ainsi qu'une autre ouverture latérale 17A sur la bague de guidage 14A, une ouverture latérale 24A sur la portion 20A et une ouverture latérale 24B sur la portion 20B du tube de pose 20, ainsi qu'une ouverture latérale 46 sur la garniture de pivotement 41. Ces diverses ouvertures latérales permettent donc d'introduire ou de retirer latéralement une portion du câble 3 du panier de stockage, sans qu'il soit nécessaire de le faire passer l'orifice d'entrée/sortie du tube de guidage 14. Les moyens mis en oeuvre pour réaliser de telles ouvertures latérales ont été décrits dans la demande de brevet mentionnée précédemment. Ces ouvertures latérales peuvent être réalisées sur un panier de stockage de l'une ou l'autre des formes d'exécution ou variantes décrites précédemment.

Grâce à ces ouvertures latérales un panier de stockage 1, selon l'une ou l'autre des formes d'exécution décrites précédemment peut être utilisé pour des opérations de pose de câble ou de transbobinage telles que décrites dans la demande précitée.

Une autre utilisation de ces paniers de stockage est possible, notamment dans le cas où il s'agit de livrer un câble de très grande longueur, par exemple un câble sous-marin, à un récepteur, par exemple une machine apte à déposer une gaine d'armure mécanique et/ou de protection. L'une des manières de réaliser le câble de grande longueur consiste à le fabriquer en longueurs élémentaires, qui sont ensuite assemblées en succession par épissures avant de passer dans la machine déposant la gaine d'armure de protection, qui ainsi protège aussi les épissures. Généralement pour réaliser une telle opération, chaque longueur élémentaire est fabriquée en longueur aussi grande que possible afin de limiter le nombre d'épissures, puis enroulée sur un tambour de grand diamètre. Vu que lorsque le câble est enroulé sur un tambour il n'est pas possible de le retirer latéralement, il est nécessaire d'attendre qu'une longueur élémentaire ait été complètement dévidée de son tambour lors de la pose de l'armure, puis de stopper la machine posant l'armure durant le temps nécessaire pour confectionner une épissure avec la longueur suivante et de redémarrer la machine de pose de l'armure. Ces opérations prennent ainsi beaucoup de temps et nécessitent des moyens considérables pour manutentionner les tambours de câbles, pouvant facilement peser plus de 10 tonnes. D'autre part, les moyens de dévidage des tambours doivent être couplés très précisément avec la machine posant l'armure afin d'accélérer ou de ralentir ces masses imposantes lors du démarrage ou de l'arrêt de la machine de pose d'armure. D'autre part, ces démarrages et arrêts successifs diminuent les qualités de résistance mécanique de l'armure puisque durant ces moments les fils d'armure ne sont généralement pas tendus correctement sur la machine et ne se posent donc pas de manière optimum sur le câble.

Les figures 4A à 4F montrent quelques étapes d'un procédé de fabrication, utilisant des paniers de stockage selon l'invention et permettant d'éliminer ces défauts. Sur ces figures, les machines sont représentées symboliquement comme vues par-dessus, on distingue deux paniers de stockage 1, représentés respectivement par 1A et 1B, une première machine de production, par exemple une machine 5 terminant la partie du câble 3 disposée sous l'armure et une machine de pose d'armure 6. Le sens de production du câble va donc de la gauche vers la droite sur les figures. Pour chacun des paniers de stockage 1A et 1B, on a représenté le tube de guidage 14 et afin de ne pas surcharger les figures, le câble entreposé dans les paniers n'est représenté que par un nombre limité de spires.

Lors de la première étape, à la figure 4A, le câble 3 produit par la machine 5 est stocké dans le panier de stockage 1A, son extrémité libre 30A ressortant en fond de panier. Le panier 1B est vide.

Lors de la deuxième étape de la figure 4B, la machine de production 5 alimente le panier 1B, l'extrémité libre 30B ressortant en fond de panier. Seul le tube de guidage 14 du panier 1A est orienté en direction de la machine 6.

Lors de la troisième étape de la figure 4C, l'extrémité supérieure du câble logé dans le panier 1A est extraite par le tube de guidage 14 et est amenée à la machine de production 6 qui peut commencer son travail, simultanément, l'extrémité supérieure du câble logé dans le panier 1B est extraite par le tube de guidage 14 et est amenée à proximité de l'extrémité inférieure 30A du câble logé dans le panier 1A pour effectuer l'épissure 31.

Lors de la quatrième étape de la figure 4D, le câble contenu dans le panier 1A s'est presque complètement dévidé, sa portion en avant de son extrémité inférieure 30A ayant été ressortie du panier 1A par les ouvertures latérales mentionnées plus haut, cette opération étant symbolisée par la double flèche, et c'est maintenant le panier 1B qui alimente la machine 6.

Lors de la cinquième étape de la figure 4E, le panier 1B continue à alimenter la machine 6 alors que le panier 1A est à nouveau rechargé par la machine 5.

Lors de la sixième étape de la figure 4F, le panier 1B continue à alimenter la machine 6, le panier 1A étant plein l'extrémité supérieure du câble qu'il contient est amenée en regard de l'extrémité inférieure 30B du câble contenu dans le panier 1B et une épissure 32 est faite entre les deux câbles. On remarque que cette sixième étape correspond exactement à la troisième étape de la figure 4C vue plus haut, le panier 1A remplaçant le panier 1B et vice-versa.

On comprend donc que les opérations suivante seront celles déjà décrites en regard des figures 4D, 4E et 4F, seuls les paniers étant inversés; elles peuvent donc se poursuivre comme indiqué ci-dessus durant de nombreux cycles, afin d'obtenir un câble en sortie de machine 6 de très grande longueur.

Le procédé ci-dessus a été décrit à titre d'exemple, relativement à la pose d'une armure sur un câble, toute autre procédé nécessaire à l'obtention d'un élément allongé de grande longueur, pas nécessairement un câble, peut être effectué en utilisant deux paniers de stockage comme décrit précédemment. Selon les vitesses relatives des machines, on peut utiliser un tel procédé lorsqu'on ne peut absolument pas arrêter une machine, par exemple la machine 6 qui pourrait être une ligne d'extrusion d'une gaine extérieure synthétique. En conséquence, à partir du moment où cette machine a démarré à l'étape de la figure 4C, il s'agit que la durée nécessaire à la machine 5 pour remplir un panier de stockage ajoutée à la durée nécessaire pour la réalisation de l'épissure et à celle nécessaire pour sortir latéralement le câble du panier, soit inférieure à celle nécessaire à la machine 6 pour effectuer son opération de pose de gaine sur une longueur élémentaire stockée dans un panier.

En variante, il serait aussi possible d'avoir deux machines de production 5 identiques alimentant chacune son propre panier de stockage.

On voit donc que les épissures étant réalisées pendant que la fabrication du câble se poursuit, on économise les durées nécessaires à ces opérations d'épissure sur le temps total de fabrication; de plus les moyens décrits ici ne nécessitent aucune masse tournante importante qu'il s'agirait d'accélérer ou de ralentir de nombreuses fois.

Cette utilisation particulière des paniers de stockage décrits dans la présente demande est évidemment aussi possible avec les paniers de stockage décrits dans la demande précédente mentionnée en début de description.

## Revendications

1. Dispositif (4) de réglage de hauteur d'un orifice de sortie (22) d'un moyen de pose tubulaire rotatif (20) d'un élément enroulable (3) dans un panier (1) d'un dispositif de stockage,
**caractérisé en ce que**
ledit moyen de pose (20) comprend une portion d'extrémité coudée (20A) portant ledit orifice de sortie (22), montée de manière pivotante autour d'un axe (Y) essentiellement parallèle à une portion centrale (20B) dudit moyen de pose (20), le pivotement de ladite portion d'extrémité (20A) étant obtenu par réaction de l'élément enroulable (3) entre ledit orifice de sortie (22) et contre le fond du panier (10) ou contre les spires enroulées au fond du panier, due à la rigidité longitudinale dudit élément enroulable.

2. Dispositif selon la revendication 1, **caractérisé en ce que** le moyen de pose tubulaire rotatif (20) comprend une garniture pivotante (40) constituée d'une première portion de garniture (40B) fixée à ladite portion centrale (20B) du moyen de pose, une deuxième portion de garniture (40A) fixée à ladite portion d'extrémité (20A) du moyen de pose, ainsi que de moyens de pivotement (41) réunissant les deux dites portions de garniture (40A,40B) de manière pivotante entre elles.

3. Dispositif selon la revendication 2, **caractérisé en ce que** la garniture de pivotement (40) comprend en outre des moyens de freinage de pivotement (41).

4. Dispositif selon l'une des revendications 2 ou 3, **caractérisé en ce que** la garniture de pivotement (40) comprend en outre des moyens d'équilibrage (42) de la masse de la portion d'extrémité (20A).

5. Dispositif selon l'une des revendications 2 à 4, **caractérisé en ce que** la garniture de pivotement (40) comprend en outre des moyens de détection angulaires (44) aptes à commander (45) l'actionnement d'un moyen de réglage de hauteur (43) de l'ensemble dudit moyen de pose tubulaire rotatif (20).

6. Dispositif selon la revendication 5, **caractérisé en ce que** lesdits moyens de détection angulaires (44) sont constitués d'au moins un détecteur apte à détecter une position angulaire déterminée.

7. Dispositif selon l'une des revendications précédentes, **caractérisé en ce que**, le moyen de pose tubulaire rotatif (20) étant disposé obliquement relativement à son axe de rotation (X) dans le panier de stockage (19), la portion d'extrémité pivotante (20A) dudit moyen de pose est évasée en direction de l'orifice de sortie (22).

8. Dispositif selon l'une des revendications 1 à 6, **caractérisé en ce que** le moyen de pose tubulaire rotatif (20) étant disposé perpendiculairement relativement à son axe de rotation (X) dans le panier de stockage (1), la portion d'extrémité pivotante (20A) dudit moyen de pose est constituée d'un élément tubulaire coudé à 90°, de section constante.

9. Dispositif de stockage d'un élément enroulable (3), comprenant un panier de stockage (1) formé notamment par une paroi externe (11) disposée contre le pourtour d'un fond (10) servant de base d'enroulement, un moyen de guidage (14), un moyen de pose rotatif (20) destiné à conduire l'élément à enrouler (3) depuis le moyen de guidage (14) vers l'espace de stockage dudit panier de stockage (1), **caractérisé en ce qu'**il est muni en outre d'un dispositif de réglage de hauteur (4) d'un orifice de sortie (22) dudit moyen de pose rotatif (20) selon l'une des revendications précédentes.

10. Dispositif de stockage selon la revendication 9, **caractérisé en ce qu'**il comprend en outre des ouvertures latérales (16, 17, 17A, 24A, 24B, 46) aménagées dans la paroi externe (11), le moyen de guidage (14) et le moyen de pose (20), pour une introduction, respectivement une extraction, latérale de l'élément enroulable (3).

11. Procédé de fabrication d'un élément allongé de grande longueur constitué notamment par le jonctionnement bout à bout de longueurs élémentaires dudit élément enroulable (3), ledit procédé utilisant un premier et un deuxième dispositifs de stockage selon la revendication 10, chacun desdits dispositifs stockant séquentiellement une longueur élémentaire dudit élément enroulable et alimentant séquentiellement une machine de fabrication (6) effectuant une dernière étape de fabrication dudit élément allongé de grande longueur,
**caractérisé en ce que** ledit procédé comprend les étapes suivantes:
une première longueur élémentaire dudit élément enroulable est stockée dans un premier dispositif de stockage (1A),
ledit premier dispositif de stockage (1A) alimente ladite machine de production (6), l'élément enroulable sortant du dispositif de stockage par le moyen de guidage (14) dudit dispositif,
l'extrémité supérieure d'une deuxième longueur élémentaire dudit élément enroulable stockée dans un deuxième dispositif de stockage (1B) et sortant par le moyen de guidage (14) dudit dispositif est amenée à proximité de l'extrémité inférieure (30A) de la première longueur élémentaire stockée dans le premier dispositif de stockage(1A) et sortant par le fond de celui-ci,
les deux dites extrémités sont jonctionnées (31),
lorsque il ne reste qu'une seule spire de ladite première longueur élémentaire dans le premier dispositif (1A), cette spire est extraite dudit dispositif par des ouvertures latérales (16, 17, 17A, 24A, 24B, 46) aménagées dans ledit dispositif de stockage, afin que ladite machine de production (6) soit alors alimentée par ledit deuxième dispositif de stockage (1B),
une nouvelle longueur élémentaire est chargée dans ledit premier dispositif (1A)
l'extrémité supérieure de ladite nouvelle longueur élémentaire stockée dans ledit premier dispositif (1A) et sortant par le moyen de guidage (14) dudit dispositif est amenée à proximité de l'extrémité inférieure (30B) de ladite deuxième longueur élémentaire stockée dans le deuxième dispositif de stockage (1B) et sortant par le fond de celui-ci,
les deux dites extrémités sont jonctionnées (32),
lorsque il ne reste qu'une seule spire de ladite deuxième longueur élémentaire dans le deuxième dispositif (1B), cette spire est extraite dudit dispositif par des ouvertures latérales (16, 17, 17A, 24A, 24B, 46) aménagées dans ledit dispositif de stockage, afin que ladite machine de production (6) soit alors alimentée par ledit premier dispositif de stockage, (1A)
le procédé étant poursuivi séquentiellement jusqu'à ce que toutes les longueurs élémentaires aient passé par ladite machine de production (6) afin de produire ledit élément allongé de grande longueur.

12. Procédé selon la revendication 12, **caractérisé en ce que** la durée de passage d'une longueur élémentaire dudit élément enroulable dans ladite machine de production (6) est inférieur à la durée de chargement d'un dispositif de stockage (1A;1B) par une longueur élémentaire, ajoutée à la durée de jonctionnement de deux longueurs élémentaires, ajoutée à la durée nécessaire pour extraire latéralement une dernière spire d'un dispositif de stockage.

13. Procédé selon l'une des revendications 11 ou 12, **caractérisé en ce que** dès que ladite machine de production (6) est mise en route pour ladite première longueur élémentaire, ladite machine de production n'est plus arrêtée jusqu'à la fin du passage de la dernière longueur élémentaire constituant l'élément allongé de grande longueur dans ladite machine de production.

14. Utilisation d'un dispositif de stockage selon la revendication 10 lors de la pose d'un câble, une première longueur de câble ayant déjà été posée, une longueur libre de câble étant introduite dans le dispositif (1) par les ouvertures latérales (16, 17, 17A, 24A, 24B, 46), le solde de longueur du câble étant alors enroulée dans le panier, puis étant reprise dudit panier pour être posée, une dernière longueur libre du câble étant ensuite retirée du dispositif par les mêmes ouvertures latérales.

15. Utilisation d'un dispositif de stockage selon la revendication 10 pour le transbobinage d'un câble.

## Claims

1. Device (4) for adjustment of height of an exit orifice (22) of a tubular, rotary laying means (20) for a coilable element (3) in a basket (1) of a stocking device;
**characterised in that**
said laying means (20) comprises a curved end portion (20A) bearing said exit orifice (22) mounted in a manner pivoting about an axis (Y) essentially parallel to a central portion (20B) of said laying means (20), the pivoting of said end portion (20A) being achieved by reaction of the coilable element (3) between said exit orifice (22) and against the bottom of the basket (10) or against the turns coiled at the bottom of the basket, owing to the longitudinal rigidity of said coilable element.

2. Device according to claim 1, **characterised in that** the tubular, rotary laying means (20) comprises a pivoting fitting (40) composed of a first fitting portion (40B) fixed to said central portion (20B) of the laying means, a second fitting portion (40A) fixed to said end portion (20A) of the laying means and pivoting means (41) bringing together the two said fitting portions (40A,40B) in a manner pivoting between them.

3. Device according to claim 2, **characterised in that** the pivoting fitting (40) further comprises means of braking the pivoting (41).

4. Device according to one of the claims 2 or 3, **characterised in that** the pivoting fitting (40) further comprises means (42) of balancing the weight of the end portion (20A).

5. Device according to one of the claims 2 to 4, **characterised in that** the pivoting fitting (40) further comprises angular detection means (44) able to command the actuation of a means (43) of height adjustment of the assembly of said tubular, rotating laying means (20).

6. Device according to claim 5, **characterised in that** said angular detection means (44) comprise at least one detector able to detect a predetermined angular position.

7. Device according to one of the preceding claims, **characterised in that**, the tubular, rotary laying means (20) being disposed obliquely relative to its axis of rotation (X) in the stocking basket (1), the pivoting end portion (20A) of said laying means is widened in the direction of the exit orifice (22).

8. Device according to one of the claims 1 to 6, **characterised in that** the tubular, rotary laying means (20) being disposed perpendicularly relative to its axis of rotation (X) in the stocking basket (1), the pivoting end portion (20A) of said laying means comprises a tubular element curved by 90°, of constant cross-section.

9. Stocking device for a coilable element (3) comprising a stocking basket (1) formed in particular by an outside wall (11) fixed to the periphery of a bottom (10) serving as a winding base, a guide means (14), a rotary laying means (20) intended to conduct the element to be coiled (3) from the guide means (14) toward the stocking space of said stocking basket (1) **characterised in that** it is further provided with a device of adjustment of height (4) of an exit orifice (22) of said rotating laying means (20) accordin to one of the preceding claims.

10. Stocking device according to claim 9, **characterised in that** it further comprises lateral openings (16, 17, 17A. 24A, 24B, 46) provided in the outer wall (11), the guide means (14) and the laying means (20), for a lateral introduction, or respectively a lateral extraction, of the coilable element (3).

11. Method of manufacture of an elongated element of great length composed in particular of the joining end-to-end of elementary lengths of said coilable element (3), said method using a first and a second stocking device according to claim 10, each of said device stocking in sequence an elementary length of said coilable element and feeding in sequence a manufacturing machine (6) carrying out a last step of manufacture of said elongated element of great length,
**characterised in that** said method comprises the following steps:
a first elementary length of said coilable element is stocked in a first stocking device (1A),
said first stocking device (1A) feeds said production machine (6), the coilable element exiting from the stocking device by mans of the guide means (14) of said device,
the upper end of the second elementary length of said coilable element stocked in a second stocking device (1B) and exiting by means of the guide means (14) of said device is brought into proximity with the lower end (30A) of the first elementary length stocked in the first stocking device (1A) and exiting though the floor thereof,
the two said ends are spliced (31),
when there remains only a single turn of said first elementary length in the first device (1A), this turn is extracted from said device through the lateral openings (16, 17, 17A. 24A, 24B, 46) provided in said stocking device, so that said production machine (6) is then fed by said second stocking device (1B),
a new elementary length is loaded in said first device (1A),
the upper end of said new elementary length stocked in said first device (1A) and exiting by means of the guide means (14) of said device is brought into proximity with the lower end (30B) of said second elementary length stocked in the second stocking device (1B) and exiting through the floor thereof,
the two said ends are spliced (32),
when there remains only a single turn of said second elementary length in the second device (1 B), this turn is extracted from said device through the lateral openings (16, 17, 17A. 24A, 24B, 46) provided in said stocking device, so that said production machine (6) is then fed by said first stocking device (1B),
the method being continued in sequence until all the elementary lengths have passed through said production machine (6) in order to produce said elongated element of great length.

12. Method according to claim 11, **characterised in that** the duration of passage of an elementary length of said coilable element in said production machine (6) is less than the duration of loading of a stocking device (1A; 1B) with an elementary length, plus the duration of splicing of two elementary lengths, plus the duration needed for lateral extraction of a last turn from a stocking device.

13. Method according to one of the claims 11 or 12, **characterised in that** from the time said production machine (6) is set to work on said first elementary length onwards, said production machine is no longer stopped until the end of the passage of the last elementary length constituting the elongated element of great length in said production machine.

14. Use of a stocking device according to claim 10, when laying a cable, a first length of cable having already been laid, a free length of cable being introduced into the device (1) through the lateral openings (16, 17, 17A. 24A, 24B, 46), the rest of the length of cable being then coiled in the basket, then being taken back from said basket to be laid, a last free length of the cable being then withdrawn from the device through the same lateral openings.

15. Use of a stocking device according to claim 10, for the transwinding of a cable.

## Patentansprüche

1. Vorrichtung (4) zur Höheneinstellung einer Austrittsöffnung (22) eines drehbaren, röhrenförmigen Legeorgans (20) für ein aufrollbares Element (3) in einem Korb (1) einer Lagervorrichtung,
**dadurch gekennzeichnet, dass**
das benannte Legeorgan (20) einen gebogenen Endabschnitt (20A) umfasst, der die benannte Austrittsöffnung (22) trägt und um eine Achse (Y) drehbar montiert ist, die im Wesentlichen parallel zu einem mittleren Abschnitt (20B) des benannten Legeorgans (20) verläuft, wobei die Drehung des benannten Endabschnitts (20A) auf Grund der Starrheit des benannten aufrollbaren Elements in Längsrichtung durch Rückstoss des aufrollbaren Elements (3) zwischen der benannten Austrittsöffnung (22) und dem Boden des Korbes (10) oder den aufgerollten Windungen auf dem Korbboden erhalten wird.

2. Vorrichtung nach Anspruch 1, **dadurch gekennzeichnet, dass** das drehbare röhrenförmige Legeorgan (20) eine drehbare Rohrpackung (40) umfasst, die aus einem ersten Packungsabschnitt (40B), der an dem benannten mittleren Abschnitt (20B) des Legeorgans befestigt ist, sowie einem zweiten Packungsabschnitt (40A), der an dem benannten Endabschnitt (20A) des Legeorgans befestigt ist, sowie Drehorganen (41) besteht, die die benannten zwei Packungsabschnitte (40A, 40B) in gegeneinander drehbarer Weise zusammenhalten.

3. Vorrichtung nach Anspruch 2, **dadurch gekennzeichnet, dass** die drehbare Rohrpackung (40) ausserdem Mittel zum Abbremsen der Drehbewegung (41) umfasst.

4. Vorrichtung nach einem der Ansprüche 2 oder 3, **dadurch gekennzeichnet, dass** die drehbare Rohrpackung (40) ausserdem Mittel für einen Ausgleich (42) der Masse des Endabschnitts (20A) umfasst.

5. Vorrichtung nach einem der Ansprüche 2 bis 4, **dadurch gekennzeichnet, dass** die drehbare Rohrpackung (40) ausserdem Organe zur Erkennung der Winkelstellung (44) umfasst, die in der Lage sind, die Betätigung eines Höheneinstellorgans (43) für das ganze benannte, drehbare röhrenförmige Legeorgan (20) zu steuern (45).

6. Vorrichtung nach Anspruch 5, **dadurch gekennzeichnet, dass** die benannten Organe zur Erkennung der Winkelstellung (44) aus zumindest einem Fühler bestehen, der in der Lage ist, eine bestimmte Winkelstellung zu erkennen.

7. Vorrichtung nach einem der vorangehenden Ansprüche, **dadurch gekennzeichnet, dass**, während das drehbare, röhrenförmige Legeorgan (20) im Lagerkorb (19) schräg zu seiner Drehachse (X) angeordnet ist, der drehbare Endabschnitt (20A) des benannten Legeorgans sich in Richtung auf die Austrittsöffnung (22) aufweitet.

8. Vorrichtung nach einem der Ansprüche 1 bis 6, **dadurch gekennzeichnet, dass**, während das drehbare, röhrenförmige Legeorgan (20) im Lagerkorb (1) senkrecht zu seiner Drehachse (X) angeordnet ist, der drehbare Endabschnitt (20A) des benannten Legeorgans aus einem röhrenförmigen, um 90° gebogenen Element von gleichbleibendem Querschnitt besteht.

9. Vorrichtung zur Einlagerung eines aufrollbaren Elements (3), einen Lagerkorb (1) umfassend, der insbesondere durch eine Aussenwand (11), die gegen die Peripherie eines Bodens (10) angeordnet ist, der als Basis für das Aufrollen dient, durch ein Führungsorgan (14) und ein drehbares Legeorgan (20) gebildet wird, das dazu bestimmt ist, das aufzurollende Element (3) vom Führungsorgan (14) zum Lagerraum des benannten Lagerkorbs (1) hin zu führen, **dadurch gekennzeichnet, dass** sie ausserdem mit einer Vorrichtung zur Höheneinstellung (4) einer Austrittsöffnung (22) des benannten drehbaren Legeorgans (20) nach einem der vorangehenden Ansprüche ausgerüstet ist.

10. Lagervorrichtung nach Anspruch 9, **dadurch gekennzeichnet, dass** sie ausserdem in der Aussenwand (11), im Führungsorgan (14) und im Legeorgan (20) angebrachte seitliche Öffnungen (16, 17, 17A, 24A, 24B, 46) für eine seitliche Einführung bzw. Entnahme des aufrollbaren Elements (3) umfasst.

11. Verfahren zur Fertigung eines gestreckten Elements grosser Länge, das insbesondere durch Aneinanderfügen von Längenelementen des benannten aufrollbaren Elements (3) zusammengesetzt wird, wobei das benannte Verfahren eine erste und eine zweite Lagervorrichtung nach Anspruch 10 verwendet, jede der benannten Vorrichtungen nacheinander ein Längenelement des benannten aufrollbaren Elements einlagert und nacheinander eine Fertigungsmaschine (6) versorgt, die einen letzten Schritt der Fertigung des benannten gestreckten Elements grosser Länge ausführt,
**dadurch gekennzeichnet, dass** das benannte Verfahren die folgenden Schritte umfasst:
ein erstes Längenelement des benannten aufrollbaren Elements wird in einer ersten Lagervorrichtung (1A) eingelagert,
die benannte erste Lagervorrichtung (1A) versorgt die benannte Produktionsmaschine (6), wobei das aufrollbare Element durch das Führungsorgan (14) der Lagervorrichtung aus der benannten Vorrichtung austritt,
das obere Ende eines zweiten Längenelementes des benannten aufrollbaren Elements, das in einer zweiten Lagervorrichtung (1B) eingelagert ist und durch das Führungsorgan (14) der benannten Vorrichtung austritt, wird in die Nähe des unteren Endes (30A) des ersten Längenelements gebracht, das in der ersten Lagervorrichtung (1A) eingelagert ist und aus dem Boden dieser Vorrichtung austritt,
die benannten zwei Enden werden zusammengefügt (31),
wenn nur noch eine einzige Windung des benannten ersten Längenelements in der ersten Vorrichtung (1A) verbleibt, wird diese Windung durch in der benannten Lagervorrichtung angebrachte seitliche Öffnungen (16, 17, 17A, 24A, 24B, 46) aus der benannten Vorrichtung herausgezogen, so dass die benannte Produktionsmaschine (6) dann durch die benannte zweite Lagervorrichtung (1B) versorgt wird,
ein neues Längenelement wird in die benannte erste Vorrichtung (1A) geladen,
das obere Ende des benannten neuen Längenelements, das in der benannten ersten Vorrichtung (1A) eingelagert ist und durch das Führungsorgan (14) aus der benannten Vorrichtung austritt, wird in die Nähe des unteren Endes (30B) des benannten zweiten Längenelements gebracht, das in der zweiten Lagervorrichtung (1B) eingelagert ist und durch den Boden dieser Vorrichtung austritt,
die benannten zwei Enden werden zusammengefügt (32),
wenn nur noch eine einzige Windung des benannten zweiten Längenelements in der zweiten Vorrichtung (1B) verbleibt, wird diese Windung durch in der benannten Lagervorrichtung angebrachte seitliche Öffnungen (16, 17, 17A, 24A, 24B, 46) aus der benannten Vorrichtung herausgezogen, so dass die benannte Produktionsmaschine (6) dann durch die benannte erste Lagervorrichtung (1A) versorgt wird,
wobei das Verfahren sequenziell fortgesetzt wird, bis alle Längenelemehte durch die benannte Produktionsmaschine (6) hindurchgegangen sind, um das benannte gestreckte Element grosser Länge herzustellen.

12. Verfahren nach Anspruch 11, **dadurch gekennzeichnet, dass** der Durchgang eines Längenelements des benannten aufrollbaren Elements durch die benannte Produktionsmaschine (6) weniger lange dauert als das Beladen einer Lagervorrichtung (1A, 1B) mit einem Längenelement plus das Zusammenfügen zweier Längenelemente plus das seitliche Herausziehen einer letzten Windung aus einer Lagervorrichtung.

13. Verfahren nach einem der Ansprüche 11 oder 12, **dadurch gekennzeichnet, dass**, nachdem die benannte Produktionsmaschine (6) durch das benannte erste Längenelement in Gang gesetzt worden ist, die benannte Produktionsmaschine bis zum Ende des Durchgangs des letzten, das gestreckte Element grosser Länge aufbauenden Längenelements durch die benannte Produktionsmaschine nicht mehr angehalten wird.

14. Verwendung einer Lagervorrichtung nach Anspruch 10 beim Kabellegen, wobei, wenn eine erste Länge des Kabels bereits gelegt worden ist, eine freie Länge des Kabels durch die seitlichen Öffnungen (16, 17, 17A, 24A, 24B, 46) in die Vorrichtung (1) eingeführt wird, die übrige Länge des Kabels dann im Korb aufgerollt wird, dann aus dem benannten Korb wieder herausgenommen wird, um gelegt zu werden, wobei eine letzte freie Länge des Kabels dann durch die gleichen seitlichen Öffnungen aus der Vorrichtung herausgezogen wird.

15. Verwendung einer Lagervorrichtung nach Anspruch 10 für das Umspulen eines Kabels.
